# DEMANDE DE BREVET EUROPEEN

(11) **EP 4 610 577 A1**
(43) Date de publication de la demande: **03.09.2025**
(21) Numéro de dépôt: 25159183.0
(22) Date de dépôt: 20.02.2025
(51) Int. Cl.: F24F 11/50, F24F 11/33, A62C 2/12, F24F 13/14, F24F 140/00, F24F 140/40

(54) **DISPOSITIF D'ÉVACUATION DE FUMÉE ET DE CHALEUR ÉQUIPÉ D'UN BOÎTIER DE SURVEILLANCE**

(30) Priorité: 01.03.2024 FR 2402099
(71) Demandeur: ZOL, 75009 Paris (FR)
(72) Inventeur: MECHIN, Eric, 75009 Paris (FR)
(74) Mandataire: Santarelli

(57) **Abrégé**

Dispositif d'évacuation de fumée et de chaleur comprenant un cadre fixe, un volet mobile, des moyens d'actionnement dudit volet, et un boîtier de surveillance (1) fixé sur le volet mobile. Ce boîtier comprend : des moyens (5) pour la détection de tout mouvement du volet mobile et la mesure de la position dudit volet relativement au cadre, une interface (6) de télécommunication sans fil. La détection d'un mouvement du volet mobile entraîne l'exécution d'une opération de surveillance comprenant la mesure de la position du volet en début et en fin de mouvement, le calcul d'une amplitude du mouvement, le décompte de la durée du mouvement, et l'envoi de ces données à un serveur distant. Une opération de constat d'état peut aussi être exécutée, automatiquement ou sur demande. Le boîtier de surveillance permet de vérifier la conformité normative du dispositif d'évacuation et de renforcer la sécurité du bâtiment en termes d'intrusion.

## Description

### Domaine technique

La présente demande concerne un dispositif d'évacuation de fumée et de chaleur.

Lors d'un incendie, le danger vient davantage des fumées et des gaz que des flammes : risque d'asphyxie due à la baisse rapide de la concentration en oxygène dans l'air, risque de brûlure des tissus pulmonaires à l'inhalation des fumées, toxicité des produits brûlés, gêne occasionnée par la fumée pour l'intervention des secours, etc.. Pour réduire ces risques, la loi impose de munir certains bâtiments de systèmes de désenfumage visant à remplacer l'air pollué du bâtiment par de l'air sain venu de l'extérieur, soit de façon naturelle, soit de façon mécanique.

### Etat de la technique

Le désenfumage naturel est réalisé par des évacuations de fumée (en partie haute) et des amenées d'air naturelles (en partie basse) communiquant soit directement, soit au moyen de conduits, avec l'extérieur et disposées de manière à assurer un balayage satisfaisant du volume concerné. Il contribue à limiter la propagation du feu et facilite l'intervention des secours et l'évacuation des occupants. Dans le cas d'un désenfumage mécanique, des ventilateurs sont de plus prévus pour forcer la circulation des flux d'air.

L'évacuation des fumées peut s'effectuer en toiture (par un exutoire de désenfumage), ou en façade du bâtiment (on parle alors d'ouverture de désenfumage). L'expression « dispositif d'évacuation de fumée et de chaleur », ci-après désignée par l'acronyme DEFC, regroupe les exutoires et les ouvertures de désenfumage.

Un DEFC comprend usuellement :
- un cadre fixe, délimitant une ouverture ci-après appelée ouverture de désenfumage ,
- un volet battant, monté pivotant relativement au cadre fixe entre une position de fermeture dans laquelle le volet obture complètement l'ouverture et une position de sécurité dans laquelle l'ouverture est entièrement ou partiellement dégagée,
- des moyens d'actionnement du volet, qui peuvent être mécaniques ou pneumatiques ou électriques.

Certains DEFC comprennent de plus un contact sec sur le volet battant, par exemple un contact sec électrique ou électromagnétique, qui permet de détecter si le volet est ouvert ou fermé.

Chaque dispositif d'évacuation d'un bâtiment est associé à un asservissement qui comprend notamment un boîtier de contrôle auquel le contact sec du volet battant du dispositif est relié électriquement et qui comporte un témoin lumineux indiquant si le DEFC est fermé ou non.

Cet asservissement comprend de plus au moins une commande manuelle de déclenchement des moyens d'actionnement du volet. Il peut aussi comprendre un dispositif de déclenchement automatique par fusible thermique et/ou une commande mécanique par treuil et/ou une commande pneumatique par percussion d'une bouteille de CO₂. La commande d'ouverture des dispositifs d'évacuation peut être manuelle ou automatique. Dans le cas d'une commande automatique, elle peut se faire par fusible thermique ou sous l'impulsion d'un détecteur d'incendie autonome déclencheur ou d'un système centralisé, dit Centralisateur de Mise en Sécurité Incendie, qui reçoit et traite des informations collectées par une pluralité de détecteurs automatiques et de déclencheurs manuels.

Un DEFC doit satisfaire à des normes qui imposent notamment que :
- le volet en position de sécurité, fasse un angle donné avec le cadre fixe ; cet angle est de 110° pour un exutoire de désenfumage (en toiture) et de 60° pour une ouverture des désenfumage (en façade),
- lorsque son ouverture est déclenchée, le volet passe de sa position de fermeture à sa position de sécurité en un temps inférieur à un temps donné,
- la conformité du dispositif d'évacuation soit contrôlée au moins une fois par an.

Les contrôles de conformité sont effectués par des opérateurs dûment habilités. Pour ce faire, l'opérateur déclenche l'ouverture du dispositif d'évacuation en actionnant sa commande manuelle et il contrôle visuellement que celui-ci s'ouvre correctement. En pratique, l'opérateur mesure rarement précisément l'angle d'ouverture, soit par manque de temps, soit par incapacité fiable de mesurer l'angle d'ouverture, et/ou parce que le dispositif est difficilement accessible. De même, le temps d'ouverture n'est contrôlé qu'approximativement, voire jamais contrôlé, voire contrôlé que partiellement notamment lorsque le dispositif d'actionnement des ouvrants est sous le format « bizone ». Le système installé en Bizone permet l'ouverture simultanée de plusieurs ouvrants (jusqu'à quinze ouvrants voire plus) ; or un opérateur de contrôle humain ne peut pas être à plusieurs emplacements au même moment pour contrôler la durée d'ouverture de chacun d'eux. Il existe donc des risques notoires et évidents qu'un contrôle de conformité conduise à la validation d'un dispositif d'évacuation défectueux.

Par ailleurs, par définition, un DEFC est un dispositif qui vient obturer une ouverture ménagée dans le bâti d'un bâtiment. Cette ouverture constitue une faille dans la sécurité du bâtiment en terme d'intrusion, en ce qu'elle peut autoriser l'intrusion d'une personne lorsqu'elle n'est pas fermée par le dispositif d'évacuation. A ce jour, aucun dispositif n'est prévu pour empêcher l'intrusion d'une personne par un DEFC, ou pour surveiller qu'aucune intrusion n'ait lieu à cet endroit.

### Exposé de l'invention

L'invention vise à pallier au moins l'un des inconvénients précités en proposant un dispositif d'évacuation de fumée et de chaleur dont le contrôle « de la conformité en cas d'incendie » soit facilité, quel que soit son emplacement dans le bâtiment et donc son accessibilité, et qui permette d'améliorer la sécurité du bâtiment en termes d'intrusion.

A cette fin, l'invention propose un DEFC équipé d'un boîtier de surveillance. L'invention porte essentiellement sur ledit boîtier de surveillance. Toutefois par soucis de clarté et de simplicité, ce boîtier est décrit installé sur un dispositif de d'évacuation de fumée et de chaleur, qui de ce fait est qualifié de DEFC selon l'invention.

Le DEFC selon l'invention comprend :
- un cadre fixe délimitant une ouverture d'évacuation,
- un volet mobile, monté mobile relativement au cadre fixe entre une position fermée dans laquelle le volet obture complètement l'ouverture d'évacuation et une position de sécurité dans laquelle l'ouverture d'évacuation est dégagée,
- des moyens d'actionnement du volet pour l'ouverture automatique du volet mobile.

Le DEFC selon l'invention est caractérisé en ce qu'il comprend un boîtier de surveillance fixé sur le volet mobile, lequel boîtier de surveillance comprend :
- une carte de circuit imprimé intégrant un microprocesseur, un compteur de temps, un module logiciel de surveillance,
- une batterie,
- des moyens de détection de mouvement et de mesure de position du boîtier, pour la détection de tout mouvement du volet mobile et la mesure de la position dudit volet mobile relativement au cadre fixe,
- une interface de télécommunication pour l'envoi de données par le boîtier de surveillance à un serveur distant,
- le module logiciel de surveillance étant configuré pour être automatiquement activé en cas de détection d'un mouvement du volet mobile (et donc du boîtier de surveillance) par les moyens de détection de mouvement et de mesure de position, l'activation du module logiciel de surveillance dans ce cas entraînant l'exécution d'une opération de surveillance qui comprend une mesure de la position du volet mobile en début de mouvement et une mesure de la position du volet mobile en fin de mouvement, un calcul d'une amplitude de mouvement sur la base des mesures de position précédentes, un décompte par le compteur de temps d'une durée du mouvement, l'établissement d'un rapport de surveillance comprenant les données précédentes et l'envoi de ce rapport de surveillance au serveur distant,
- le module logiciel de surveillance est aussi configuré pour pouvoir être activé, automatiquement de façon régulière et/ou et à réception d'une demande correspondante émise à distance, afin d'exécuter une opération de constat d'état comprenant une mesure de la position du volet mobile et l'établissement et l'envoi au serveur distant d'un rapport de constat d'état comprenant ladite mesure.

Selon des modes de réalisation particuliers de l'invention, le DEFC présente en outre les caractéristiques suivantes, mises en oeuvre individuellement ou selon toute combinaison techniquement possible et opérante.

Dans certains modes de réalisation :
- le boîtier de surveillance comprend de plus un capteur d'images,
- toute opération de surveillance comprend de plus la capture d'une image à la fin du mouvement du volet mobile et l'adjonction de l'image captée au rapport de surveillance envoyé au serveur distant,
- et/ou toute opération de constat d'état comprend de plus la capture d'une image au moment de la mesure de la position du volet mobile et l'adjonction de l'image captée au rapport de constat d'état envoyé au serveur distant,
- et/ou le module logiciel de surveillance est configuré pour déclencher la prise d'une photo par le capteur d'image à réception d'une commande correspondante émise à distance.

Dans certains modes de réalisation, tout rapport de surveillance comprend également un état de charge de la batterie, et/ou tout rapport de constat d'état comprend également un état de charge de la batterie.

Dans certains modes de réalisation, le DEFC comprend de plus un capteur de fermeture (par exemple du type à diodes ou électroaimants), configuré pour détecter un état fermé du volet si le volet mobile est en position fermée et un état ouvert du volet si le volet mobile n'est pas en position fermée. Dans ce cas, le module logiciel de surveillance est de préférence configuré pour être automatiquement activé afin d'exécuter une opération de constat d'état en cas de détection de l'état ouvert par le capteur de fermeture alors qu'aucun mouvement n'est détecté par les moyens de détection de mouvement et de mesure de position.

Dans certains modes de réalisation, le module logiciel de surveillance est configuré pour être activé et pour exécuter l'opération de constat d'état automatiquement toutes les 7 heures ou trois fois par jour.

Dans certains modes de réalisation, la batterie est dimensionnée de façon à garantir une durée de vie du boîtier de surveillance comprise entre 3 et 6 ans sur la base d'une utilisation comprenant entre 3 et 5 opérations de surveillance par an et entre 2 et 4 opérations de constat d'état par jour.

Dans certains modes de réalisation :
- le volet mobile est monté pivotant autour d'un axe parallèle au plan de l'ouverture d'évacuation,
- les moyens de détection de mouvement et de mesure de position comprennent un gyroscope électronique ou un accéléromètre trois axes électronique.

En variante, le volet est monté glissant sur des rails parallèles au plan de l'ouverture d'évacuation ; l'homme du métier est à même de prévoir des moyens de détection de mouvement et de mesure de position adaptés à ce type de volet mobile, permettant de déterminer par exemple un taux d'ouverture par rapport à une ouverture maximale ou totale du volet glissant. En variante encore, le volet mobile peut être un volet roulant motorisé, qui s'enroule autour d'un axe de rotation parallèle au plan de l'ouverture d'évacuation, et les moyens de détection de mouvement et de mesure de position sont par exemple configurés pour mesurer le nombre de tours d'enroulement du volet. Ce ne sont que des exemples de réalisation, l'homme du métier étant à même de prévoir des moyens de détection de mouvement et de mesure de position ou d'amplitude d'ouverture du volet adaptés au type de volet mobile utilisé.

Dans certains modes de réalisation, le boîtier de surveillance intègre un capteur de géolocalisation.

Dans certains modes de réalisation, l'interface de télécommunication comprend au moins l'un parmi une antenne, un émetteur/récepteur 3G ou 4G ou 5G et son module logiciel de gestion, une carte SIM.

Dans certains modes de réalisation, le boîtier de surveillance comprend une seconde interface de télécommunication du type WiFi et/ou Bluetooth pour la communication du boîtier avec un dispositif portatif intelligent tel qu'un smartphone ou une tablette.

Dans certains modes de réalisation, le boîtier de surveillance comprend un carter, de préférence étanche, dans lequel sont logés les divers éléments constitutifs dudit boîtier de surveillance nécessaires à son fonctionnement, et le dispositif d'évacuation comprend un support de montage pour le montage du boîtier de surveillance sur le volet mobile, ledit support de montage comportant :
- une platine adhésive configurée pour être collée sur un montant ou traverse du volet mobile,
- une ou plusieurs équerres s'étendant en saillie de la platine et configurées pour venir s'emboîter sous un rebord supérieur du carter du boîtier de surveillance,
- des ergots déformables élastiquement formés en saillie de la platine et configurés pour s'emboîter par clipsage dans des encoches correspondantes ménagées dans le carter du boîtier de surveillance.

L'invention s'étend à un système de surveillance à distance de dispositifs d'évacuation de fumée et de chaleur, caractérisé en ce que lesdits dispositifs d'évacuation de fumée et de chaleur sont équipés chacun d'un boîtier de surveillance tel que décrit précédemment, et en ce que le système de surveillance comprend :
- au moins un serveur distant configuré pour recevoir les rapports de surveillance et les rapports de constat d'état émis par les boîtiers de surveillance desdits dispositifs d'évacuation de fumée et de chaleur,
- une interface homme machine,
- un module d'analyse hébergé par ledit serveur distant pour l'analyse des rapports de surveillance et des rapports de constat d'état reçus, lequel module d'analyse est configuré pour générer une alerte à destination de l'interface homme machine en cas de :
   - réception d'un rapport de constat d'état indiquant que le volet mobile correspondant est ouvert (soit parce que l'angle mesuré par les moyens de détection de mouvement et de mesure de position n'est pas égal à zéro soit parce que « l'état ouverte est détecté par le capteur de fermeture) ; ce cas de figure ne correspond pas nécessairement à une effraction ou une tentative d'effraction (un mouvement aurait été détecté dans ce cas, ce qui aurait automatiquement déclenché une opération de surveillance) ; il traduit simplement le fait que le volet est ouvert alors qu'il ne le devrait pas, par exemple parce qu'il a été précédemment ouvert pour un contrôle de conformité ou pour une autre raison et que la personne a oublié de refermer le volet par réarmement de ses moyens d'actionnement,
   - réception d'un rapport de surveillance alors que les moyens d'actionnement du volet roulant correspondant n'ont pas été activés ; ce cas de figure indique une effraction ou une tentative d'effraction,
   - réception d'un rapport de surveillance après activation des moyens d'actionnement du volet mobile correspondant, rapport de surveillance dans lequel l'amplitude de mouvement calculée est inférieure à une amplitude de référence normative ou la durée d'ouverture décomptée est supérieure à une durée d'ouverture de référence normative ; ce cas de figure correspond à une opération de surveillance volontairement provoquée (aux fins de vérification de la conformité du DEFC ou pour une autre raison) et qui révèle que le DEFC n'est pas conforme ; il correspond aussi au cas où l'activation des moyens d'actionnement a été déclenchée sous l'impulsion d'un détecteur incendie suite à la survenue d'un feu et le volet mobile ne s'est pas ouvert correctement.

Dans un mode de réalisation avantageux, le système de surveillance à distance des DEFC comprend de plus une application pouvant être chargée sur des dispositifs personnels portatifs intelligents, tels que des tablettes et/ou des smartphones, laquelle application est configurée pour interagir avec ledit serveur distant, et les boîtiers de surveillance comprennent chacun une seconde interface de télécommunication du type WiFi et/ou Bluetooth pour la communication dudit boîtier de surveillance avec lesdits dispositifs portatifs intelligents.

L'invention s'étend à un procédé de vérification de conformité d'un DEFC équipé d'un boîtier de surveillance selon l'invention, dans lequel un opérateur provoque l'ouverture du volet mobile du DEFC par activation des moyens d'actionnement dudit volet mobile et la conformité du DEFC est évaluée à partir des données contenues dans le rapport de surveillance automatiquement émis par le module logiciel de surveillance dudit boîtier suite à cette activation.

L'invention s'étend aussi à un procédé de sécurisation et de surveillance à distance d'un bâtiment comportant des DEFC, dans lequel on équipe chacun desdits DEFC d'un boîtier de surveillance selon l'invention et on évalue un risque d'effraction sur la base des rapports de surveillance et des rapports de constat d'état émis par ces boîtiers de surveillance.

### Brève description des dessins

L'invention, selon un exemple de réalisation, sera bien comprise et ses avantages apparaîtront mieux à la lecture de la description détaillée qui suit, donnée à titre indicatif et nullement limitatif, en référence aux dessins annexés dans lesquels :
- la figure 1 est une vue en perspective éclatée d'un mode de réalisation d'un boîtier de surveillance selon l'invention ;
- la figure 2 représente le boîtier de surveillance de la figure 1 clipsé sur un support de montage, vus en perspective depuis un premier côté dudit boîtier ;
- la figure 3 représente le boîtier de surveillance et le support de montage de la figure 2, vus en perspective depuis le côté opposé dudit boîtier ;
- la figure 4 est une vue de dessous du boîtier de surveillance et du support de montage des figures 2 et 3 ;
- la figure 3 est une vue en perspective d'un exemple d'exutoire de désenfumage à volet battant selon l'invention,
- la figure 6 est une vue en perspective d'un exemple d'ouvrant de désenfumage à volet battant selon l'invention.

### Description détaillée

Les éléments identiques représentés sur les figures précitées sont identifiés par des références numériques identiques.

La figure 1 montre un boîtier de surveillance 1 selon l'invention destiné à équiper un DEFC selon l'invention. Ce boîtier de surveillance est fixé au volet mobile du DEFC, comme on le verra plus loin.

Le boîtier de surveillance 1 illustré comprend un carter étanche 100 dans lequel sont enfermés les divers éléments constitutifs du boîtier de surveillance nécessaires à son fonctionnement. Ce carter étanche 100 comprend un récipient 101 inférieur et un couvercle 102 supérieur qui vient fermer le récipient 101. Le couvercle 102 est fixé au récipient 101 par des vis 105. Un joint 107 est prévu pour assurer une jonction étanche entre le récipient et le couvercle.

Le récipient reçoit une carte de circuit imprimé 2 sur laquelle sont connectés un microprocesseur 3, un compteur de temps, un capteur GPS (optionnel), une ou plusieurs mémoires dont une mémoire dans laquelle est stocké un module logiciel de surveillance.

Le boîtier de surveillance 1 intègre de plus une interface de télécommunication 6 connectée à la carte de circuit imprimé 2 pour l'envoi de données (rapports d'opération de surveillance ou rapport de constat d'état) à un serveur distant dans un cloud 400 (cf Fig. 5). Cette interface de télécommunication comprend de préférence une carte SIM et un émetteur/récepteur 4G ou 5G géré par un module correspondant, par exemple un module 4G LTE-M/NB-loT qui présente l'avantage d'être compatible avec plusieurs opérateurs ce qui permet de choisir l'opérateur en fonction de la disponibilité du réseau sur le lieu d'installation. La liaison 4G est bidirectionnelle mais le module est de préférence coupé la plupart du temps pour limiter la consommation d'énergie. La réception d'informations depuis le cloud 400 se fait au moment où le module 4G LTE-M/NB-loT est activé pour l'envoi de données.

La carte de circuit imprimé 2 intègre de plus avantageusement une liaison WiFi / Bluetooth 7 à faible énergie pour permettre la connexion du boîtier de sécurité avec un smartphone.

Le microprocesseur 3 peut être un microcontrôleur basse consommation pour gérer les modes de veille. Les modules de gestion des connexions WiFi/Bluetooth et 4G sont éteints pour minimiser la consommation et allumés quand il est nécessaire d'envoyer des informations au Cloud ou à smartphone. Si le module WiFi/Bluetooth a une consommation en veille compatible avec le besoin, le microprocesseur peut lui aussi être éteint. Dans ce cas tout le code applicatif (en particulier le module logiciel de surveillance décrit plus loin) peut être intégré dans le module WiFi/Bluetooth.

Les divers éléments physiques prévus sur la carte de circuit imprimé 2 ne sont ni décrits ni représentés en détails sur la figure, l'homme du métier étant à même de concevoir la carte nécessaire pour remplir les fonctions du module logiciel de surveillance décrit plus loin.

Le boîtier de surveillance 1 comprend de plus des moyens de détection de mouvement et de mesure de position 5, aptes à détecter tout mouvement du boîtier et donc tout mouvement du volet mobile sur lequel le boîtier de surveillance est fixé. Ces moyens 5 peuvent être un gyroscope électronique ou un accéléromètre trois axe électronique (représenté de façon très schématique) monté sur la carte de circuit imprimé 2, notamment dans le cas d'un volet mobile battant tel celui illustré sur la Fig. 5.

La carte de circuit imprimé 2 comprend un module de calcul configuré pour calculer la position du boîtier (c'est-à-dire du volet mobile) relativement à un cadre fixe du DEFC, à partir des données mesurées par les moyens de détection de mouvement et de mesure de position 5, qu'il s'agisse de données de vitesse (gyroscope) ou de force (accéléromètre).

Le boîtier de surveillance 1 comprend aussi une caméra ou autre capteur d'images 4 (optionnel), prolongée par un guide de lumière 40, l'ensemble étant fixé au récipient 101 du carter en regard d'une fenêtre transparente 43 prévue dans le fond dudit récipient, à l'aide d'un anneau de mousse adhésif 42. La caméra comprend de préférence un objectif grand angle ou un objectif hypergone (connu sous l'anglicisme « *fish eye* ») et une résolution limitée, par exemple de l'ordre de 2M de pixels.

Le boîtier de surveillance 1 comprend de plus une batterie 8 reliée à la carte de circuit imprimé par des contacts 8a, 8b. La batterie 8 est nichée dans un logement 103 formé dans le couvercle 102 du carter, lequel logement est fermé par une trappe 104 permettant d'accéder à la batterie pour la changer lorsque nécessaire ; ce logement 103 est rendu étanche par la présence d'un joint 106 entre le couvercle 102 et la trappe 104. Les inventeurs ont déterminé qu'une batterie du type pile ER26500 permettait de garantir une durée de 4 ans d'utilisation raisonnable du boîtier, une utilisation « raisonnable » répondant aux hypothèses suivantes : cinq opérations de surveillance (ouverture du DEFC, quelle qu'en soit la cause) sont exécutées en moyenne par an ; trois opérations de constat d'état sont effectuées par jour, avec prise de vue (et envoi au cloud) ; le reste du temps le boîtier de surveillance est plongé dans un mode de veille.

La figure 5 montre un exutoire de désenfumage, c'est-à-dire un DEFC adapté pour être installé en toiture d'un bâtiment (non représenté).

Cet exutoire de désenfumage comprend :
- un cadre fixe 204 ; dans l'exemple illustré, le cadre 204 est une costière droite destinée à être intégrée dans la couverture d'une toiture (non représentée) ; il pourrait s'agir en variante d'une costière inclinée ou de tout autre type de cadre ; ce cadre délimite une ouverture d'évacuation 203 en regard d'une ouverture ménagée dans le bâti du bâtiment, et par laquelle des fumées présentes dans le bâtiment peuvent être évacuées à l'extérieur du bâtiment,
- un volet mobile 200 monté pivotant (battant) autour d'un axe parallèle à l'un des côtés du cadre fixe 204 ; ledit volet mobile 200 comprend de façon usuelle un cadre 201, qui assure la rigidité et la tenue mécanique du volet, et un panneau léger 202 de préférence transparent ou translucide de sorte que l'exutoire crée un puits de lumière dans le bâtiment,
- des moyens d'actionnement permettant d'ouvrir le volet mobile 200 de façon automatique, ces moyens d'actionnement comprenant ici un vérin pneumatique 207 dont une extrémité est reliée au cadre 204 et dont l'autre extrémité est ici reliée à une traverse 206 du volet mobile,
- un boîtier de surveillance 1 tel celui décrit précédemment, fixé sur la traverse 206 du volet mobile ; en variante, le boîtier pourrait être fixé sur l'un des côtés du cade fixe 204 (à l'exception, bien entendu, du côté autour duquel le volet pivote).

Le boîtier de surveillance 1 est fixé sur la traverse 206 par l'intermédiaire d'un support de montage 10 qui comprend (voir Fig. 1) :
- une platine 11 qui est collée sur la traverse (ou sur une autre partie du volet) à l'aide d'une bande adhésive double face 16,
- une ou plusieurs équerres 12 formées en saillie de la platine 11,
- deux ergots à déformation élastique 13.

Par ailleurs, le récipient 101 du carter du boîtier comprend un rebord supérieur périphérique 14 formant une gorge 15 ouverte vers le bas dans laquelle peuvent s'insérer les équerres 12 du support de montage. Il comprend de plus, sur chacun de ses côtés, deux encoches inférieures 17 adaptées pour recevoir par clipsage les ergots déformables 13 du support de montage (le terme « clipsage » signifiant que l'insertion des ergots dans les encoches entraîne un déformation élastique desdits ergots qui contribue à leur maintien en place dans les encoches). L'insertion des ergots 13 du support dans le carter du boîtier est bien visible sur la Fig. 4 (vue de dessous).

A noter que les encoches 17 ne traversent pas l'épaisseur de paroi du récipient 101 (elles correspondent à des renfoncements de ladite paroi), le boîtier selon l'invention étant conçu étanche; il répond de préférence aux critères d'étanchéité IPx4.

Deux encoches 17 étant prévues sur chacun des côtés du récipient 101, le boîtier de surveillance peut être monté sur le support de montage par n'importe lequel de ses côtés, ce qui offre plusieurs possibilités de positionnement du boîtier sur le cadre du volet mobile et permet d'installer le boîtier de surveillance selon l'invention sur un DEFC existant, quel qu'il soit.

Le support de montage 10 est collé sur la traverse 206 de façon à ce que le fond du boîtier soit orienté en direction opposée au panneau 202 du volet mobile.

En variante, le DEFC est dépourvu de support de montage et le boîtier de surveillance est directement collé sur un élément du volet mobile dudit DEFC.

A noter que le boîtier de surveillance 1 comprend aussi (voir Fig. 1 et 4) un bouton d'installation 18 permettant d'activer une procédure d'initialisation du boîtier décrute plus loin, ainsi qu'un témoin lumineux 19 tel qu'une LED RGB indiquant si le microprocesseur et les divers modules logiciels du boîtier de surveillance sont activés (la diode est alors programmée pour émettre par exemple une lumière verte) ou en veille (la diode émet par exemple une lumière orange). Une troisième couleur, par exemple le rouge, peut être utilisée pour indiquer que la batterie 8 est presque vide.

La figure 6 illustre un ouvrant de désenfumage c'est-à-dire un DEFC adapté pour être installé en façade d'un bâtiment. Ce dispositif comprend :
- un cadre fixe 304 délimitant une ouverture d'évacuation 303 pour l'évacuation de fumée et de chaleur à l'extérieur du bâtiment,
- un volet mobile 300 monté pivotant relativement au cadre fixe 304, le volet mobile comprenant un cadre 301 qui assure sa tenue mécanique et un panneau 302 (opaque ou translucide) ; Le côté inférieur du cadre fixe 304 est relié au côté inférieur du cadre 301 du volet mobile par des charnières définissant l'axe de pivotement du volet mobile relativement au cadre fixe ;
- des moyens d'actionnement automatique tel que deux vérins pneumatiques 307 reliant les côtés latéraux du cadre 301 du volet mobile aux côtés latéraux du cadre fixe 304
- un boîtier de surveillance 1 selon l'invention. Le boîtier de surveillance est ici fixé sur le côté supérieur du cadre 301 du volet mobile, à l'opposé de l'axe de pivotement du volet mobile.

Le boîtier de surveillance 1 est identifié par une référence d'identification qui peut être marquée sur le carter étanche 100 du boîtier sous la forme d'un code à barres ou d'un QR code.

L'invention s'étend à un système de gestion d'une pluralité de dispositifs d'évacuation de fumée et de chaleur, tous équipés d'un boîtier de surveillance 1 tel que précédemment décrit. Ce système comprend :
- les boîtiers de surveillance 1 desdits DEFC,
- une API web 401 du cloud 400,
- une application 403 qu'un opérateur peut télécharger sur un dispositif personnel portatif intelligent 402 du type tablette ou smartphone.

La description suivante, qui détaille le fonctionnement du boîtier de surveillance à l'installation et en fonctionnement nominal, s'applique plus particulièrement un DEFC à volet battant. L'homme du métier sera à même de transposer cette description au cas d'un DEFC à volet coulissant ou roulant (dans ce cas les moyens de détection de mouvement et de mesure de position sont adaptés pour mesurer, non pas un angle d'ouverture, mais une distance ou un taux d'enroulement, pour obtenir par exemple une largeur ou une section d'ouverture).

Lorsque l'opérateur installe un DEFC selon l'invention sur un bâtiment ou lorsqu'il équipe un DEFC existant à l'aide d'un boîtier de surveillance selon l'invention, il doit tout d'abord effectuer une procédure d'initialisation à l'aide de l'application sur son smartphone. Cette procédure comprend :
- le scan du QR code ou code à barres présent sur le boîtier de surveillance permettant d'identifier celui-ci,
- le démarrage du boîtier par insertion de la batterie ou par retrait d'une languette isolant temporairement l'un des contacts de la batterie,
- le cas échant, la mise en place du boîtier sur le support de montage collé sur le volet mobile du DEFC,
- le démarrage de l'installation par appui sur le bouton d'installation 18 du boîtier, ce démarrage comprenant le réveil du microprocesseur et du module WiFi/Bluetooth,
- l'enregistrement dans l'application, avec l'identifiant du boîtier précédemment scanné, d'une donnée de géolocalisation du boîtier ; si le boîtier de surveillance comprend un capteur GPS, cette géolocalisation est mesurée par ce capteur et transmise en Bluetooth à l'application sur le smartphone ; dans le cas contraire, il est demandé à l'opérateur d'approcher le smartphone du boîtier et la localisation est mesurée par le capteur GPS du smartphone ;
- une opération de calibrage de la position de fermeture et de l'angle d'ouverture du volet mobile avec mesure de l'angle par les moyens correspondant 5, prise de vue par la caméra 4 et transmission en Bluetooth à l'application sur le smartphone et au cloud 400 via le module 4G ou 5G.

Une fois le boîtier et le DEFC installé avec son boîtier de surveillance, ledit boîtier fonctionne comme indiqué ci-après.

Dès qu'un changement d'angle est détecté par le gyroscope ou accéléromètre 5, une opération de surveillance est déclenchée. Cette opération de surveillance comprend la mesure de l'angle d'ouverture du volet en début et en fin de mouvement, le calcul de l'amplitude du mouvement, c'est-à-dire la différence entre les angles en fin et en début de mouvement, le calcul de la durée du mouvement, la prise d'une photo en fin de mouvement, puis, par exemple 30 secondes après le début du mouvement, l'envoi de ces informations au cloud 400, sous la forme d'un rapport de surveillance qui comporte aussi la référence d'identification du boîtier de surveillance concerné. En variante, la photo n'est pas prise automatiquement en fin de mouvement mais elle n'est prise qu'à réception d'une demande correspondante envoyée via l'API web 401 après réception et analyse (par le module d'analyse) du rapport de surveillance, selon les données contenues dans ce rapport.

Une telle opération de surveillance peut être déclenchée à dessein par un opérateur d'un organisme de certification, aux fins de vérification de la conformité aux normes du DEFC. Dans ce cas, l'opérateur commande l'ouverture du DEFC à l'aide de la commande manuelle dudit dispositif d'évacuation ou via le Centralisateur de Mise en Sécurité Incendie du bâtiment. La commande d'ouverture du DEFC déclenche automatiquement l'opération de surveillance puisqu'elle entraîne un mouvement du volet mobile qui est détecté par le gyroscope ou accéléromètre 5. L'organisme de certification peut ensuite récupérer les données reçues sur l'API web 401 par l'administrateur du système de gestion de DEFC selon l'invention.

Le module de surveillance permet aussi de renforcer la sécurité du bâtiment et de détecter une infraction commise sur le DEFC. Si un intrus souhaitant pénétrer dans le bâtiment force l'ouverture du volet du DEFC, par exemple à l'aide d'un pied de biche, là encore le mouvement du volet déclenche automatiquement l'exécution d'une opération de surveillance dont le rapport est transmis au cloud, enregistré sur le serveur distant puis traité via l'API web 401. L'administrateur du système de gestion selon l'invention peut alors, si nécessaire, commander une prise de vue par la caméra du boîtier pour confirmer l'ouverture frauduleuse du DEFC et évaluer les éventuels dégâts subis par le DEFC. Si l'infraction est confirmée par la photo, un agent de sécurité peut être envoyé sur place. Si aucune photo n'est reçue au-delà d'un certain délai, par exemple parce que le boîtier a été détruit ou endommagé, cela confirme qu'un évènement qui mérite d'envoyer sur place un agent de sécurité est survenu.

En fonctionnement nominal, en dehors de tout mouvement du volet mobile, des opérations de constat d'état sont déclenchées à réception par le boîtier de surveillance 1 d'une commande correspondante émise automatiquement par l'API web 401 ou par le module 4G 6 ou le microprocesseur 3, par exemple chaque jour à 7h, 14h et 21 h. En dehors de ces opérations préprogrammées, une commande d'opération de constat d'état peut aussi être émise en réponse à une demande correspondante saisie de façon ponctuelle via l'API web 401 ou l'application pour smartphone 403 par un opérateur du système de gestion de DEFC selon l'invention.

Les opérations de constat d'état comprennent le réveil du microprocesseur (si celui-ci est éteint et que seul le module 4G reste en veille entre deux opérations), la mesure de l'angle d'ouverture du volet du DEFC par le gyroscope ou accéléromètre 5 et l'envoi d'un rapport de constat d'état comprenant la valeur de l'angle ainsi mesuré, la valeur de l'état de charge de la batterie et la référence d'identification du boîtier de surveillance. Optionnellement, l'opération de constat d'état peut comprendre la prise d'une photo et l'envoi de cette photo au cloud dans le rapport de constat d'état ; en variante, une commande de prise de vue peut être envoyée depuis le cloud 400 via l'API web 401 à réception du rapport de constat d'état par exemple dans le cas où l'angle mesuré n'est pas nul alors que le DEFC est censé être fermé. Cette variante est préférée car elle consomme moins d'énergie, la photo n'étant pas prise de façon systématique, ce qui augmente la « durée de vie » du boîtier (durée durant laquelle le boîtier est pleinement opérationnel avec sa batterie d'origine, non remplacée ni rechargée).

En dehors des opérations de surveillance et de constat d'état, le boîtier de surveillance est dans un mode de veille dans lequel un maximum de ses composants sont éteints.

Il est à noter que le boîtier de surveillance illustré et précédemment décrit présente des dimensions et un poids restreints afin de ne pas gêner l'ouverture du volet mobile. Sa longueur est de l'ordre d'une dizaine de cm et son poids n'excède pas 250g. Il peut donc être installé sur un DEFC existant sans modification de la structure de celui-ci ni de ses moyens d'actionnement automatique (vérins).

## Revendications

1. Dispositif d'évacuation de fumée et de chaleur comprenant :
- un cadre fixe (204 ; 304) délimitant une ouverture d'évacuation (203 ; 303),
- un volet mobile (200 ; 300), monté mobile relativement au cadre fixe entre une position fermée dans laquelle le volet obture complètement l'ouverture d'évacuation et une position de sécurité dans laquelle l'ouverture d'évacuation est dégagée,
- des moyens d'actionnement du volet (207 ; 307) pour l'ouverture automatique du volet mobile,
**caractérisé en ce qu'**il comprend de plus un boîtier de surveillance (1) fixé sur le volet mobile, lequel boîtier de surveillance comprend :
- une carte de circuit imprimé (2) intégrant un microprocesseur (3), un compteur de temps, un module logiciel de surveillance,
- une batterie (8),
- des moyens (5) de détection de mouvement et de mesure de position du boîtier, pour la détection de tout mouvement du volet mobile et la mesure de la position dudit volet mobile (200 ; 300) relativement au cadre fixe (204 ; 304),
- une interface de télécommunication (6) pour l'envoi de données par le boîtier de surveillance (1) à un serveur distant ,
- le module logiciel de surveillance étant configuré pour, en cas de détection d'un mouvement du volet mobile par les moyens de détection de mouvement et de mesure de position (5),
--- être automatiquement activé,
--- exécuter une opération de surveillance qui comprend une mesure de la position du volet mobile en début de mouvement et une mesure de la position du volet mobile en fin de mouvement, un calcul d'une amplitude de mouvement sur la base des mesures de position précédentes, un décompte par le compteur de temps d'une durée du mouvement,
--- établir un rapport de surveillance comprenant les données précédentes et envoyer ce rapport de surveillance au serveur distant,
- le module logiciel de surveillance étant aussi configuré pour pouvoir être activé, automatiquement de façon régulière et/ou et à réception d'une demande correspondante émise à distance, afin d'exécuter une opération de constat d'état comprenant une mesure de la position du volet mobile (200 ; 300) et l'établissement et l'envoi au serveur distant d'un rapport de constat d'état comprenant ladite mesure.

2. Dispositif d'évacuation de fumée et de chaleur selon la revendication 1, **caractérisé en ce que** le boîtier de surveillance (1) comprend un capteur d'images (4) et **en ce que** :
- toute opération de surveillance comprend la capture d'une image à la fin du mouvement du volet mobile et l'adjonction de l'image captée au rapport de surveillance envoyé au serveur distant,
- et/ou toute opération de constat d'état comprend la capture d'une image au moment de la mesure de la position du volet mobile et l'adjonction de l'image captée au rapport de constat d'état envoyé au serveur distant,
- et/ou le module logiciel de surveillance est configuré pour déclencher la prise d'une photo par le capteur d'image à réception d'une commande correspondante émise à distance.

3. Dispositif d'évacuation de fumée et de chaleur selon l'une des revendications 1 à 2, **caractérisé en ce que** tout rapport de surveillance comprend également un état de charge de la batterie (8), et/ou tout rapport de constat d'état comprend également un état de charge de la batterie.

4. Dispositif d'évacuation de fumée et de chaleur selon l'une des revendications 1 à 3, **caractérisé en ce qu'**il comprend de plus un capteur de fermeture, configuré pour détecter un état fermé du volet si le volet mobile est en position fermée et un état ouvert du volet si le volet mobile n'est pas en position fermée et **en ce que** le module logiciel de surveillance est configuré pour être automatiquement activé afin d'exécuter une opération de constat d'état en cas de détection de l'état ouvert par le capteur de fermeture alors qu'aucun mouvement n'est détecté par les moyens de détection de mouvement et de mesure de position.

5. Dispositif d'évacuation de fumée et de chaleur selon l'une des revendications 1 à 4, **caractérisé en ce que** module logiciel de surveillance est configuré pour être automatiquement activé afin d'exécuter l'opération de constat d'état toutes les 7 heures ou trois fois par jour.

6. Dispositif d'évacuation de fumée et de chaleur selon l'une des revendications 1 à 5, **caractérisé en ce que** la batterie est dimensionnée de façon à garantir une durée de vie du boîtier de surveillance comprise entre 3 et 6 ans sur la base d'une utilisation comprenant entre 3 et 5 opérations de surveillance par an et entre 2 et 4 opérations de constat d'état par jour.

7. Dispositif d'évacuation de fumée et de chaleur selon l'une des revendications 1 à 6, **caractérisé en ce que** :
- le volet mobile (200 ; 300) est monté pivotant autour d'un axe parallèle au plan de l'ouverture d'évacuation (203 ; 303),
- les moyens de détection de mouvement et de mesure de position (5) comprennent un gyroscope électronique ou un accéléromètre trois axes électronique.

8. Dispositif d'évacuation de fumée et de chaleur selon l'une des revendications 1 à 7, **caractérisé en ce que** le boîtier de surveillance (1) intègre un capteur de géolocalisation.

9. Dispositif d'évacuation de fumée et de chaleur selon l'une des revendications 1 à 8, **caractérisé en ce que** l'interface de télécommunication (6) comprend au moins l'un parmi une antenne, un émetteur/récepteur 3G ou 4G ou 5G et son module logiciel de gestion, une carte SIM.

10. Dispositif d'évacuation de fumée et de chaleur selon l'une des revendications 1 à 9, **caractérisé en ce que** le boîtier de surveillance (1) comprend une seconde interface de télécommunication (7) du type WiFi et/ou Bluetooth pour la communication du boîtier avec un dispositif portatif intelligent.

11. Dispositif d'évacuation de fumée et de chaleur selon l'une des revendications 1 à 10, **caractérisé en ce que** le boîtier de surveillance (1) comprend un carter étanche (100, 101, 102), et le dispositif d'évacuation de fumée et de chaleur comprend un support de montage (10) pour le montage du boîtier de surveillance (1) sur le volet mobile (200 ; 300), ledit support de montage (10) comportant une platine adhésive (11) configurée pour être collée sur un montant ou traverse (206) du volet mobile, une ou plusieurs équerres (12) s'étendant en saillie de la platine et configurées pour venir s'emboîter sous un rebord supérieur (14) du carter étanche du boîtier de surveillance, et des ergots (13) déformables élastiquement, formés en saillie de la platine et configurés pour s'emboîter par clipsage dans des encoches correspondantes (17) ménagées dans le carter étanche (100) du boîtier de surveillance.

12. Système de surveillance à distance de dispositifs d'évacuation de fumée et de chaleur, **caractérisé en ce qu'**il comprend :
- lesdits dispositifs d'évacuation de fumée et de chaleur, lesquels dispositifs sont conformes à l'une des revendications 1 à 11,:
- au moins un serveur distant configuré pour recevoir les rapports de surveillance et les rapports de constat d'état émis par les boîtiers de surveillance (1) desdits dispositifs d'évacuation de fumée et de chaleur,
- une interface homme machine,
- un module d'analyse sur ledit serveur distant pour l'analyse des rapports de surveillance et des rapports de constat d'état reçus, lequel module d'analyse est configuré pour générer une alerte à destination de l'interface homme machine en cas de :
--- réception d'un rapport de constat d'état indiquant que le volet mobile correspondant est ouvert,
--- réception d'un rapport de surveillance alors que les moyens d'actionnement du volet mobile correspondant n'ont pas été activés,
--- réception d'un rapport de surveillance après activation des moyens d'actionnement du volet mobile correspondant, rapport de surveillance dans lequel l'amplitude de mouvement calculée est inférieure à une amplitude de référence normative ou la durée d'ouverture décomptée est supérieure à une durée d'ouverture de référence normative.

13. Système de surveillance à distance de dispositifs d'évacuation de fumée et de chaleur selon la revendication 12, **caractérisé en ce qu'**il comprend :
- des dispositifs personnels portatifs intelligents (402),
- une application (403) pouvant être chargée sur lesdits dispositifs personnels portatifs intelligents (402), laquelle application est configurée pour interagir avec le serveur distant,
et **en ce que** les boîtiers de surveillance (1) des dispositifs d'évacuation de fumée et de chaleur comprennent chacun une seconde interface de télécommunication (7) du type WiFi et/ou Bluetooth pour la communication dudit boîtier de surveillance (1) avec lesdits dispositifs portatifs intelligents (402).
